# EUROPÄISCHE PATENTSCHRIFT

(11) **EP 2 233 673 B1**
(45) Veröffentlichungstag und Bekanntmachung des Hinweises auf die Patenterteilung: **09.05.2012**
(21) Anmeldenummer: 10155032.5
(22) Anmeldetag: 01.03.2010
(51) Int. Cl.: E05G 1/06

(54) **Automatisches Kassettenlager**
Automatic cassette store
Stockage automatique de cassettes

(30) Priorität: 27.03.2009 CH 4982009
(43) Veröffentlichungstag der Anmeldung: 29.09.2010
(73) Patentinhaber: Schlierenzauer, Karl, 8514 Amlikon-Bissegg (CH)
(72) Erfinder: Schlierenzauer, Karl, 8514 Amlikon-Bissegg (CH)
(74) Vertreter: Stocker, Kurt

(56) Entgegenhaltungen:
- EP-A2- 1 113 142
- CH-A5- 573 852
- DE-U1- 29 705 431
- US-A- 4 792 270
- US-A- 5 113 351

## Beschreibung

Die Erfindung bezieht sich auf ein automatisches Kassettenlager nach dem Oberbegriff des Anspruches 1.

Zum Lagern von Wertsachen können automatische Kassettenlager in einem Wertschutzbereich eingesetzt werden. Die Benützer können an einer Bedienstelle ausserhalb des Wertschutzbereichs Einlagerungen und Ausgaben selber durchführen. Die automatischen Kassettenlager sind dabei analog zu automatischen Regallagern aufgebaut. Sie umfassen mindestens eine Bedienstelle und mindestens einen Regalständer mit Regalfächern für Kassetten. Die verwendeten Kassetten haben eine Kassettenhöhe, eine Kassettenbreite und eine Kassettentiefe, wobei sich die Kassettentiefe im Wesentlichen horizontal in der Richtung der Ein- und Auslagerungsbewegung erstreckt. Für die Bewegung der Kassetten zwischen der Bedienstelle und den Regalfächern wird mindestens ein Bediengerät eingesetzt.

Das Bediengerät umfasst einen Aufnahmebereich für Kassetten, eine Bewegungsvorrichtung zum Bewegen des Aufnahmebereichs und eine Übergabeeinrichtung, welche das Ergreifen und Freigeben von Kassetten ermöglicht. Auf einer Zugangsseite des mindestens einen Regalständers ist ein Bewegungsbereich angeordnet, in dem die Kassetten auf dem Aufnahmebereich der Bewegungsvorrichtung von den Regalfächern weg und zu diesen hin bewegt werden können. Die Übergabeeinrichtung bewegt die Kassetten von den Regalfächern in den Bewegungsbereich und vom Bewegungsbereich in die Regalfächer sowie gegen die Bedienstelle hin bzw. von dieser zurück.

Die mindestens eine Bedienstelle, oder eine Weiterführungsstelle zum Weiterführen der Kassette gegen die Bedienstelle, ist jeweils an einem Ende des Bewegungsbereichs angeordnet, wobei sie dann seitlich neben, über oder gegebenenfalls unter dem mi n-destens einen Regalständer liegt. Die grösste von der Bedienstelle oder der Weiterfü h-rungsstelle aus gemessene Ausdehnung solcher Kassettenlager ist im Verhältnis zur Anzahl der lagerbaren Kassetten gross und erlaubt keinen genügend kompakten Aufbau kleiner Kassettenlager. Der Transport der Kassetten zwischen den Regalfächern und der Bedien- bzw. Weiterführungsstelle braucht häufig relativ viel Zeit.

CH 573 852 beschreibt eine Lageranlage für Bankkassetten mit Regalständern in denen die Regalfächer in vertikalen Kolonnen und horizontalen Reihen angeordnet sind. Eine Fördereinrichtung mit Greifern ist in einer Fahrgasse entlang der Regalständer bewegbar und kann mit den Greifern die Herausnahme einer gewünschten Kassette aus ihrer Verwahrungslage bzw. die Einführung dieser Kassette in ihre Verwahrungslage durchführen. Eine Steuerungseinheit lenkt die Bewegungen der Fördereinrichtung und deren Greifer. Die Ausgabe und Eingabe von Kassetten an befugte Kassetteninhaber erfolgt vom Regalständer beabstandet am Ende der Fahrgasse durch eine oder mehrere Öffnungen in einer Wand. Der Aufbau dieser Lösung ist nicht geeignet für ein kleines und kompaktes Kassettenlager und der Transport der Kassetten braucht viel Zeit. Zum Wechseln des Kassetteninhalts müssen die Kassetten von den Benutzern aus der Lageranlage entnommen werden, was zu zusätzlichem Kontrollaufwand führt, um das Verschwinden von Kassetten und das Einsetzen von falschen Kassetten zu verhindern.

DE 195 32 641 A1 beschreibt eine Übergabeeinrichtung, die beim Aufnahmebereich der Bewegungsvorrichtung endlose Kettentriebe mit Ziehelementen umfasst. Diese Übergabeeinrichtung kann nur nahe beim Aufnahmebereich Kassetten ergreifen bzw. dorthin zurückstellen.

DE 36 37 414 A1 beschreibt eine Übergabeeinrichtung mit Tragholmen, über welche je eine Kette geführt ist, deren Enden am Aufnahmebereich fixiert sind. Die zu bewegenden Kassetten liegen auf den Ketten über den Tragholmen und werden bei der Bewegung der Tragholmen mit der Kette und dabei schneller als die Tragholmen bewegt. Weil die Kassetten von den Tragholmen getragen werden, müssen die Tragholme und deren Führung so ausgebildet werden, dass sie auch im ausgefahrenen Zustand das maximal zulässige Gewicht der Kassetten tragen können. Um die nötige Führung der Tragholme zu gewährleisten ist die Länge der Tragholme grösser als die Ausdehnung der Kassetten in Längsrichtung der Tragholme. Die Breite der Fahrgasse muss entsprechend der Länge der Tragholme wesentlich breiter gewählt werden, als dies aufgrund der Kassetten nötig wäre. Auch wenn die Übergabeeinrichtung mit Tragholmen nur nahe beim Aufnahmebereich Kassetten ergreifen bzw. dorthin zurückstellen kann, hat sie aufgrund der überlangen Tragholme bereits einen erhöhten Platzbedarf.

US 4 792 270 beschreibt bei einem Ende eines Regalständers eine Transferstation, welche zwei zusätzliche Fördereinrichtungen benötigt um Kassetten vom Bediengerät des Regalständers auf eine zur Bedienstelle weiterführende Fördervorrichtung zu bringen. Die Anordnung der Transferstation seitlich neben dem Regalständer und die beiden zusätzlichen Förderschritte von der Transferstation horizontal in einen Vertikalförderer und mit diesem vertikal zur weiterführenden Fördervorrichtung sind aufwändig und störanfällig.

Die erfindungsgemässe Aufgabe besteht nun darin, ein einfach aufgebautes und platzsparendes automatische Kassettenlager zu finden.

Die Aufgabe wird durch ein automatisches Kassettenlager mit den Merkmalen des Anspruches 1 gelöst. Die abhängigen Ansprüche beschreiben alternative bzw. vorteilhafte Ausführungsvarianten.

Bei der Lösung der Aufgabe wurde erkannt, dass eine Bedienstelle oder eine Weiterführungsstelle nicht vom Regalständer getrennt an einem Ende des Bewegungsbereichs liegen muss, in welchem Bewegungsbereich die Kassetten auf der Zugangsseite des mindestens einen Regalständers bewegt werden. Wenn die Bedienstelle oder die Weiterführungsstelle nämlich im Bereich eines Regalständers oder auf der dem Bewegungsbereich abgewandten Seite des Regalständers liegt, so kann ein Bereich des Regalständers als Transferbereich zum Durchführen von Kassetten vom Bewegungsbereich zur Bedienstelle ausgebildet werden. Der Transferbereich hat einen Zugang vom Bewegungsbereich her und einen weiteren Zugang, der nicht mit dem Bewegungsbereich verbunden ist, sonder gegen die Bedienungsstelle führt. Der Transferbereich führt bei der Kassettenlagerung im Wesentlichen lediglich zum Verlust eines Regalfachs, nämlich dort wo sich der Transferbereich befindet. Wenn die Kassetten bei einer Weiterführungsstelle von einer Weiterführvorrichtung übernommen und zur Bedienstelle transportiert werden, so kann die Weiterführstelle direkt im Transferbereich oder auch auf der vom Bewegungsbereich abgewandten Seite des Regalständers angeordnet sein.

Die Anordnung des Transferbereichs im Regalständer hat den Vorteil, dass die grösste vom Transferbereich aus gemessene Ausdehnung des Kassettenlagers im Verhältnis zur Anzahl der lagerbaren Kassetten klein ist und dass aufgrund der speziellen Lage des Transferbereichs ein äusserst kompakter Aufbau kleiner Kassettenlager möglich wird. Der mittlere Transportweg zwischen dem Transferbereich und allen Regalfächern kann minimiert werden, was auch eine im Mittel kurze Bewegungszeit der Kassetten zwischen Transferbereich und Regalfach gewährleistet.

In einer Grundausführungsform umfasst die erfinderische Lösung mindestens eine Bedienstelle und mindestens einen Regalständer mit Regalfächern für Kassetten. Ein kleiner Regalständer umfasst beispielsweise drei nebeneinander angeordnete vertikale Kolonnen mit übereinander liegenden Regalfächern. Eine Seite des Regalstä n-ders bildet die Zugangsseite, von der die Kassetten in die Regalfächer eingeführt und aus diesen entnommen werden. Bei der Zugangsseite des Regalständers ist ein Bewegungsbereich angeordnet in dem die Kassetten von einem Bediengerät bewegt werden, wobei das Bediengerät einen Aufnahmebereich für Kassetten, eine Bewegungsvorrichtung zum Bewegen des Aufnahmebereichs und eine Übergabeeinrichtung umfasst. Die Übergabeeinrichtung ermöglicht Kassettenbewegungen zwischen dem Aufnahmebereich und den Regalfächern sowie dem Transferbereich.

In einer bevorzugten Ausführungsform führt die Übergabeeinrichtung die Kassettenbewegungen vom Aufnahmebereich durch den Transferbereich bis zur Bedienstelle durch, so dass keine Übergabe der Kassetten an eine Weiterführvorrichtung nötig ist. Bei der Kassettenbewegung vom Aufnahmebereich durch den Transferbereich zu einem Zugangsplatz an der Bedienstelle auf der vom Bewegungsbereich abgewandten Aussenseite des Regalständers muss die Kassette von der Übergabeeinrichtung um mindestens die doppelte Kassettentiefe horizontal in Übergaberichtung bewegt werden. Für diese grosse Bewegung soll die Übergabeeinrichtung so ausgebildet werden, dass sie in einem möglichst schmalen Bewegungsbereich Platz findet. Dazu werden schwenkbare Betätigungselemente eingesetzt, welche sich in der eingezogenen Position in der Übergaberichtung lediglich über einen äusserst kleinen Bereich erstrecken und in der ausgefahrenen Position bis zur Bedienstellen reichen.

Mit schwenkbaren stabförmigen Elementen kann durch eine Schwenkbewegung um mindestens eine Achse, die im Wesentlichen senkrecht zur Übergaberichtung steht, ein grosser Ausdehnungsunterschied in der Übergaberichtung erzielt werden. Die Schwenkbewegungen erfolgen vorzugsweise um vertikale Achsen. Die schwenkbaren Elemente sind in der Form eines Scherengitters angeordnet, wobei ein Abschnitt des Scherengitters von zwei Betätigungselementen gebildet wird, die um einen zentralen Schwenkpunkt schwenkbar miteinander verbunden sind, und mindestens drei Abschnitte aneinander anschliessend angeordnet sowie bei den freien Enden der Betätigungselemente schwenkbar miteinander verbunden sind. Eine solche Übergabeschere erstreckt sich in einer eingefahrenen Endposition in Übergaberichtung lediglich über einen schmalen Bereich, welcher dem Produkt aus Schenkelbreite und Anzahl Scherenabschnitte entspricht. In einer ausgefahrenen Endposition erstreckt sich die Übergabeschere über eine Länge die im Wesentlichen dem Produkt aus der Schenkellänge und der Anzahl Scherenabschnitte entspricht. Die Schenkelbreite, Schenkellänge und Anzahl Scherenabschnitte werden entsprechend einer zu erzielenden ausgefahrenen Endposition gewählt. Häufig ist es zweckmässig, wenn die Übergabeeinrichtung nicht wesentlich breiter baut als die Kassettenbreite. Wenn die Schenkellänge nur wenig grösser gewählt werden soll als die Breite der Kassette, so muss für einen grösseren maximalen Vorschub eine höhere Anzahl von Scherenabschnitten gewählt werden.

Zur Betätigung einer Übergabeschere wird ein Punkt der Übergabeschere an einem Punkt der Bewegungsvorrichtung festgesetzt und ein anderer Punkt der Übergabeschere wird von einer Antriebseinrichtung bewegt. Gemäss einer bevorzugten Ausführungsform umfasst die Antriebseinrichtung über der Übergabeschere eine Linearbewegungseinheit, welche mit der Bewegungsvorrichtung verbunden ist und einen Punkt der Übergabeschere in Übergaberichtung bewegt. Die Linearbewegungseinheit kann beispielsweise eine Zahnstange und einen Antrieb mit in die Zahnstange eingreifendem Antriebsritzel umfassen, wobei die Zahnstange an der Bewegungsvorrichtung festgesetzt und der Antrieb mit der Übergabeschere verbunden ist.

Bei einer bevorzugten Ausführungsform ist die Übergabeeinrichtung mit dem Bediengerät und dabei insbesondere mit dessen Aufnahmebereich für Kassetten verbunden. Für die Bewegung der Kassetten zwischen dem Transferbereich und den Regalfächern umfasst das Bediengerät eine zweidimensionale Bewegungsvorrichtung mit der die Positionierung des Aufnahmebereichs bei jedem Regalfach und beim Transferbereich ermöglicht wird. Das Bediengerät umfasst dazu vorzugsweise zwei sen k-recht zueinander angeordnete Linearbewegungseinheiten. Die vertikale Linearbewegungseinheit wird zum Bewegen des Aufnahmebereichs für Kassetten und die horizontale Linearbewegungseinheit zum Bewegen der vertikalen Linearbewegungseinheit eingesetzt. Dabei muss die vertikale Linearbewegungseinheit nur das Gewicht des Aufnahmebereichs, der Übergabeeinrichtung und der maximal gefüllten Kassette halten und vertikal bewegen können. Die für die vertikale Bewegung benötigte Tragkraft hängt somit nicht von der Dimensionierung des Regalständers ab. Wenn die horizontale Linearbewegungseinheit von der vertikalen Linearbewegungseinheit vertikal bewegt würde, so würde das vertikal zu bewegende Gewicht bei langen Regalständern grösser sein als bei kurzen.

Die Linearbewegungseinheiten sind vorzugsweise als Hohlprofile mit darin angeordneten, an beiden Profilenden um Drehlagerungen geführten Zahnriemenantrieben ausgebildet, wobei die Bewegung des Zahnriemens über einen Schlitz auf einen zu bewegenden Teil übertragen wird. Alle innenliegenden Funktionselemente sind durch den Zahnriemen abgedeckt und dadurch gegen Berührung und Verschmutzung geschützt. Weil aussen am Profil nebst dem zu bewegenden Teil keine bewegten Elemente sind, ergibt sich eine hohe Betriebssicherheit. Der Antrieb wird jeweils am einen Ende des Hohlprofils angeordnet und mit dem Zahnriemen über eine formschlüssige Drehmomentübertragung in Antriebsverbindung gebracht. Die Antriebe der verschiedenen Linearbewegungseinheiten können problemlos synchronisiert betrieben werden.

Gemäss einer bevorzugten Ausführungsform werden die Kassetten bei der Bewegung mittels der Übergabeeinrichtung von Führungen des Regalständers, des Aufnahmebereichs, des Transferbereichs und gegebenenfalls des Bediengerätes getragen. Die Übergabeeinrichtung muss das Gewicht der Kassette nicht tragen, sondern kann die Kassetten lediglich auf den Führungen ziehen und stossen. Bei der Verwendung von Führungen mit Rollen auf denen die Kassetten reibungsarm bewegt werden, ist die von der Übergabeeinrichtung zu erzielende Bewegungskraft im Wesentlichen nicht von Reibungskräften sondern lediglich von der gewünschten Beschleunigung und von der maximalen Kassettenmasse abhängig.

Eine vorteilhafte Übergabeeinrichtung umfasst zum Erzielen eines Halteeingriffs an den Kassetten lediglich ein Eingriffselement. Zum Erzielen und Lösen eines Eingriffs werden eine horizontale Bewegung des Eingriffselements von der Übergabeeinrichtung und eine vertikale Bewegung von der Bewegungsvorrichtung des Bediengerätes erzielt. Um die Kassette von oben zu ergreifen, positioniert das Bediengerät den Aufnahmebereich für Kassetten etwas über der für die Übernahme der Kassette nötigen Vertikalposition. Dann wird das Eingriffselement von der Übergabeeinrichtung zur Kassette hin ausgefahren, so dass das Eingriffselement über einem entsprechenden Eingriffsbereich der Kassette liegt. Anschliessend wird das Eingriffselement vom Bediengerät bis zum Eingriff in den Eingriffsbereich der Kassette abgesenkt.

Für die gesamte Bewegung zwischen den Regalfächern und dem Transferbereich, insbesondere auch dem Bediengerät, braucht es lediglich zwei Linearbewegungseinheiten und die Übergabeeinrichtung, die ebenfalls von einer Linearbewegungseinheit betätigt wird. Wenn nun drei Linearbewegungseinheiten eingesetzt werden, so können diese so ausgebildet sein, dass durch deren Ansteuerung immer auch die erzielte Position bekannt ist. Wenn die Position über die Betätigung immer genau bekannt ist, so kann auf Sensoren verzichtet werden, welche das Erreichen von gewünschten Positionen erfassen würden.

In einer bevorzugten Ausführungsform bleibt die Übergabeeinrichtung nach dem Ergreifen einer Kassette immer mit der Kassette in Eingriff bis die Kassette nach der Bewegung zum Bediengerät und zurück wieder im Regalfach ist. Bei einer solchen Ausführungsform können Übergabeprobleme ausgeschlossen werden, welche bei der Übergabe an eine vom Bediengerät getrennte Weiterführvorrichtung auftreten können.

Um das Regal und den Transferbereich vor einem unberechtigten Zugang zu sichern, wird auf der Aussenseite des Regalständers eine Schutzwand mit einer Au s-gangsöffnung beim Transferbereich vorgesehen, wobei die Ausgangsöffnung von einem Ausgangsschieber verschliessbar ist. Zur Betätigung des Ausgangsschiebers ist ein Antrieb nötig. Bei der Bedienstelle ist ein Bedienschieber vorgesehen, der nur geöffnet ist, wenn eine Kassette bei der Bedienstelle im Zugangsplatz ist. Zur Betätigung des Bedienschiebers ist eine weiterer Antrieb vorgesehen.

Um Probleme aufgrund von nicht zulässigen Beladungsgewichten der Kassetten ausschliessen zu können, umfasst die Bedienstelle gegebenenfalls eine Wiegezelle, welche eine Bewegung der Kassette von der Bedienstelle zum Regalständer verhindert, wenn das Kassettengewicht über einem maximal zulässigen Gewicht liegt. Dabei ist die Kassettenführung des Bediengerätes auf der Wiegezelle angeordnet.

Wenn das Bediengerät eine Dreheinrichtung umfasst, mit welcher der Aufnahmebereich und die Übergabeeinrichtung um 180° gedreht werden können, so kann das Bediengerät auch einen zweiten Regalständer bedienen, der auf der vom ersten Regalständer abgewandten Seite der Bewegungsbereiches angeordnet ist. Bei der Drehung des Aufnahmebereiches wird die Führung, auf welcher eine Kassette auf dem Aufnahmebereich aufliegt und die Übergabeeinrichtung, insbesondere die Übergabeschere, mitgedreht. Die Eckbereiche sind vorzugsweise etwas beschnitten, insbesondere abgerundet, so dass für das Drehen kein unnötig grosser Abstand zu den Regalständern nötig ist.

Es versteht sich von selbst, dass eine Steuerung mit der Bedienstelle, der Bewegungsvorrichtung, der Übergabeeinrichtung und gegebenenfalls mit einer Weiterführvorrichtung sowie mit Verschlussschiebern verbunden ist, wobei die Steuerung die Zugangsberechtigung zu einer Kassette prüft und die zum Bereitstellen der Kassette bei der Bedienstelle sowie zum Einlagern der Kassette in einem Regalfach nötigen Bewegungen steuert.

Die Zeichnungen erläutern die Erfindung anhand von zwei Ausführungsbeispielen auf die sie aber nicht eingeschränkt ist. Dabei zeigt
- Fig. 1: eine perspektivische Darstellung eines Kassettenlagers mit Sicht auf die Be- dienstelle,
- Fig. 2: eine schematische Darstellung einer Draufsicht auf einen Ausschnitt des Kas- settenlagers der Fig. 1,
- Fig. 3: eine perspektivische Darstellung eines Kassettenlagers mit Sicht auf das Be- diengerät,
- Fig. 4: eine schematische Darstellung einer Draufsicht auf das Kassettenlager mit eingezogener Übergabeschere,
- Fig. 5: einen vertikalen Schnitt durch eine Kassette an der die Übergabeschere eingreift,
- Fig. 6 und 7: schematische Darstellungen der Übergabeschere in zwei verschiedenen Auszugspositionen,
- Fig. 8: eine Ansicht des Regalständers mit einem Ausgangsschieber beim Transferbereich,
- Fig. 9: eine Seitenansicht des Kassettenlagers, und
- Fig. 10: eine perspektivische Darstellung eines Kassettenlagers mit einer Weiterführvorrichtung, welche Kassetten zu einer vom Regalständer entfernten Bedienstelle führt.

Fig. 1 bis 4 zeigen ein automatisches Kassettenlager 1 mit einer Bedienstelle 2 zum Befüllen und Entleeren einer angeforderten Kassette 3. Das Kassettenlager 1 umfasst einen Regalständer 4 mit Regalfächern 5 für Kassetten 3 und ein Bediengerät 6 zum Bewegen der Kassetten 3. Es versteht sich von selbst, dass im Wesentlichen der gesamte Regalständer 4 mit Regalfächern 5 belegt ist, von denen nur einzelne schematisch dargestellt sind. Die Dimensionierung der Regalfächer 5 und der Kassetten 3 sind aneinander angepasst. Die Höhe erstreckt sich in der vertikalen Richtung und die Breite sowie die Tiefe in der horizontalen Richtung, wobei sich die Tiefe in der Übergaberichtung erstreckt. Der Grundriss der Kassetten 3 und entsprechend der horizontale Querschnitt der Regalfächer ist für das gesamte Kassettenlager festgelegt. Die Kassettenhöhe und entsprechend die Höhe der Regalfächer kann variiert werden. Dabei wird von der Höhe der kleinsten Kassette 3 ausgegangen und den grösseren Kassetten ein Vielfaches einer Grundhöhe zugeordnet. Die Höhe eines Regalfachs entspricht der Höhe der zugeordneten Kassette zuzüglich eines Trennabstandes zur darüber liegenden Kassette. Damit die Bedienstelle alle zulässigen Kassetten aufnehmen kann, wird auch die grösste zulässige Kassettenhöhe festgelegt.

Das Bediengerät 6 umfasst einen Aufnahmebereich 7 für eine Kassette 3, eine Bewegungsvorrichtung 8 zum Bewegen des Aufnahmebereichs 7 in einem Bewegungsbereich 9 auf einer Zugangsseite 10 des Regalständers 4 und eine Übergabeeinrichtung 11 zum Übergeben von Kassetten 3 zwischen dem Regalständer 4 und dem Aufnahmebereich 7.

Ein Bereich des Regalständers 4 ist als Transferbereich 12 zum Durchführen von Kassetten 3 vom Bewegungsbereich 9 zur Bedienstelle 2 ausgebildet, wobei der Transferbereich 12 zwei Zugänge aufweist, einen ersten Zugang 13 vom Bewegungsbereich 9 her und einen zweiten Zugang 14, über den die Kassette 3 gegen die Bedienungsstelle 2 zu führen ist.

Die Regalfächer 5, der Aufnahmebereich 7, der Transferbereich 12 und die Bedienstelle 2 umfassen je Kassettenführungen 15, auf denen Kassetten 3 aufliegen wenn sie von der Übergabeeinrichtung übergeben werden, wobei die Führungen 15 vorzugsweise als Rollenführungen ausgebildet sind.

Die zweidimensionale Bewegungsvorrichtung 8 des Bediengeräts 6 umfasst eine vertikale Linearbewegungseinheit 16 und eine horizontale Linearbewegungseinheit 17, wobei der Aufnahmebereich 7 an der vertikalen Linearbewegungseinheit 16 angeordnet ist und die vertikale Linearbewegungseinheit 16 an der horizontalen Linearbewegungseinheit 17 angeordnet ist. Damit die zweidimensionale Bewegungsvorrichtung 8 die nötige Stabilität erhält, sind an der horizontalen Linearbewegungseinheit 17 zwei vertikal nach oben führende Rahmenteile 18 und oben an diesen ein horizontales Rahmenteil 19 angeordnet. Die vertikale Linearbewegungseinheit 16 wird von einem Mitnehmer der horizontalen Linearbewegungseinheit 17 horizontal bewegt, wobei Führungen an der horizontalen Linearbewegungseinheit 17 und am horizontalen Rahmenteil 19 eine verkippungsfreie horizontale Bewegung der vertikalen Linearbewegungseinheit 16 sicherstellen. Um Führungsprobleme und Verkippungen auszuschliessen, wäre es auch möglich, anstelle des horizontalen Rahmenteils 19 eine zweite horizontale Linearbewegungseinheit 17 einzusetzen und diese synchron mit der ersten zu betreiben.

Der Aufnahmebereich 7 wird von einem Mitnehmer der vertikalen Linearbewegungseinheit 16 bewegt, wobei eine Vertikalführung 20 an der vertikalen Linearbewegungseinheit 16 die horizontale Ausrichtung des Aufnahmebereichs 7 gewährleistet.

Wenn die Verbindung zwischen dem Aufnahmebereich 7 und dem Mitnehmer der vertikalen Linearbewegungseinheit 16 eine Dreheinrichtung umfasst, mit welcher der Aufnahmebereich 7 und die Übergabeeinrichtung um 180° gedreht werden können, so kann das Bediengerät 6 auch einen zweiten Regalständer 4 bedienen, der auf der vom ersten Regalständer 4 abgewandten Seite der Bewegungsbereiches 9 angeordnet ist. Der Abstand des Aufnahmebereichs 7 von der Linearbewegungseinheit 16 muss so gross sein, dass die Drehbewegung möglich ist. Bei der Drehung des Aufnahmebereichs 7 wird die Führung 15, auf welcher eine Kassette 3 auf dem Aufnahmebereich 7 aufliegt und die Übergabeeinrichtung 11 mitgedreht. Die Eckbereiche sind vorzugsweise etwas beschnitten, insbesondere abgerundet, so dass für das Drehen kein unnötig grosser Abstand zum Regalständer 4 nötig ist.

Die vertikale und die horizontale Linearbewegungseinheit 16, 17 umfassen Hohlprofile mit darin angeordneten, an beiden Profilenden um Drehlagerungen geführten Zahnriemenantrieben. Die Bewegung des Zahnriemens wird über einen durch einen Schlitz vorstehenden Mitnehmer auf den zu bewegenden Teil übertragen. Je ein Antrieb 21 ist am einen Ende jedes Hohlprofils angeordnet und steht mit dem Zahnriemen über eine formschlüssige Drehmomentübertragung in Antriebsverbindung. Bevorzugt werden Schrittmotoren eingesetzt. Wenn die Linearbewegungseinheiten 16, 17 mit deren Ansteuerung immer auch die erzielte Position erfassbar machen, ist die Position des Aufnahmebereichs immer genau bekannt. Wenn die Position nicht aufgrund der Ansteuerung bekannt ist, so muss sie mit Sensoren erfasst werden. Die Sensorsignale müssten von einer Steuerung zur genauen Positionierung verwendet werden.

Die Übergabeeinrichtung 11 umfasst schwenkbar angeordnete Betätigungselemente, welche Schwenkbewegungen um vertikale Achsen ausführen können. In der dargestellten Ausführungsform sind die schwenkbaren Betätigungselemente in der Form eines Scherengitters 22 angeordnet, wobei ein Abschnitt des Scherengitters von zwei Betätigungselementen gebildet wird, die um einen zentralen Schwenkpunkt schwenkbar miteinander verbunden sind. Um einen gewissen Übergabehub erzielen zu können werden mindestens drei Abschnitte aneinander anschliessend angeordnet sowie bei den freien Enden der Betätigungselemente schwenkbar miteinander verbunden. Es versteht sich von selbst, dass die Anzahl der Abschnitte an die jeweiligen Verhältnisse angepasst wird.

Ein erster Punkt des Scherengitters 22 ist am Bediengerät 6, vorzugsweise am Aufnahmebereich, festgesetzt und ein zweiter Punkt des Scherengitters 22, vorzugsweise ein zentraler Schwenkpunkt, ist mit einer Antriebseinrichtung verbunden, sodass durch die Bewegung des zweiten Punkts eine gewünschte Bewegung eines freien Endes des Scherengitters erzielt wird. Die Antriebseinrichtung ist über dem Scherengitter 22 angeordnet und umfasst eine Zahnstange 23 und einen Antrieb 24 mit einem in die Zahnstange eingreifenden Antriebsritzel. Die Zahnstange 23 ist fest mit dem Aufnahmebereich 7 verbunden. Der Antrieb 24 ist mit einem bewegbaren Bereich des Scherengitters 22 verbunden.

Fig. 1 bis 3 zeigen das Scherengitter 22 in der ausgefahrenen Lage, bei der eine Ka s-sette 3 vom Aufnahmebereich 7 über den Transferbereich 12 hinaus bis in die Bedienstelle 2 vorgeschoben ist. Fig. 4 zeigt das Scherengitter 22 in der eingezogenen Lage, bei der eine Kassette 3 auf dem Aufnahmebereich 7 ist. In dieser eingezogenen Lage kann die Kassette 3 auf dem Aufnahmebereich 7 zu einem beliebigen Regalfach 5 bewegt werden.

Es versteht sich von selbst, dass für die Betätigung des Scherengitters 22 auch andere Linearbewegungseinheiten eingesetzt werden können, wenn ein fester Teil mit der Bewegungsvorrichtung und ein beweglicher Teil mit einem beweglichen Punkt des Scherengitters 22 verbunden ist.

Wenn der Regalständer 4 beispielsweise im Schalterraum einer Bank hinter einer Schutzwand angeordnet wird, so kann die Bedienstelle 2 bei der vom Bewegungsbereich 9 abgewandten Seite des Regalständers 4 angeordnet werden. Die Übergabeeinrichtung 11 macht die Kassettenbewegungen vom Aufnahmebereich 7 durch den Transferbereich 12 bis zur Bedienstelle 2 durchführbar. Bei der Bedienstelle 2 ist ein Bedienschieber 25 mit Schieberantrieb 26 angeordnet. Der Bedienschieber 25 gibt den Zugang zur Kassette 3 frei, wenn eine Kassette 3 bei der Bedienstelle 2 im Zugangsplatz ist.

Die Bedienstelle 2 umfasst eine Wiegezelle 27 (Fig. 3), welche die Bewegung einer Kassette 3 von der Bedienstelle 2 zum Regalständer 4 verhindert, wenn das Kassettengewicht über einem maximal zulässigen Gewicht liegt.

Die Übergabeeinrichtung 11 umfasst an ihrem freien Ende zum Erzielen eines Halteeingriffs an einer Kassette 3 ein Eingriffselement 11a. Das Eingriffselement 11a ist an einen entsprechenden Eingriffsabschluss 3a der Kassette 3 angepasst. Zum Erzielen und Lösen eines Eingriffs führt die Übergabeeinrichtung eine horizontale Bewegung und das Bediengerät eine vertikale Bewegung des Eingriffselements durch.

Fig. 6 und 7 verdeutlichen die grosse Vorschubbewegung, welche mit einem Scherengitter 22 erzielbar ist und den kleinen Platzbedarf des eingezogenen Scherengitters 22.

Wenn bei einer Ausführungsform gemäss Fig. 4, 8 und 9 auf der Aussenseite des Regalständers 4 eine nicht dargestellte Schutzwand angeordnet ist, so wird eine Ausgangsöffnung 14 beim Transferbereich 12 von einem Ausgangsschieber 28 verschliessbar ausgebildet. Zur Betätigung des Ausgangsschiebers 28 ist ein Ausgangsschieber-Antrieb 29 eingesetzt.

Fig. 10 zeigt eine Ausführungsform bei der der Regalständer 4 in einem Stockwerk unterhalb der Bedienstelle 2 angeordnet ist. Am oberen Rand des Regalständers 4 ist ein Transferbereich 12 angeordnet. Der Transferbereich 12 bildet eine Weiterführungsstelle im Bereich des Regalständers 4. Es versteht sich von selbst, dass diese Weiterführungsstelle auch auf der dem Bewegungsbereich 9 abgewandten Seite des Regalständers 4 ausgebildet sein könnte. Das Bediengerät 6 bewegt die Kassette 3 auf dem Aufnahmebereich 7 zum Transferbereich 12. Dort stösst die Übergabeeinrichtung 11 die Kassette 3 vom Aufnahmebereich 7 bis in den Transferbereich 12, bzw. zur Weiterführungsstelle. Um eine Weiterführung zu ermöglichen, wird der Halteeingriff der Übergabeeinrichtung 11 zur Kassette 3 gelöst und das freie Ende der Übergabeeinrichtung 11 zurückgezogen.

Eine Weiterführvorrichtung 30 erstreckt sich von der Weiterführungsstelle zur Bedienstelle 2. Vor der Bewegung der Kassette 3 in den Transferbereich 12 bzw. zur Weiterführungsstelle wird die Weiterführvorrichtung 30 eine Mitnahmeeinrichtung 31 im Transferbereich 12 bzw. bei der Weiterführungsstelle positionieren, so dass die Kassette 3 vom Aufnahmebereich 7 auf die Mitnahmeeinrichtung 31 gelangt. Die Kassettenbewegung wird durch Kassettenführungen 15 der Mitnahmeeinrichtung 31 erleichtert. Die Weiterführungsvorrichtung 30 fördert die Kassette 3 auf der Mitnahmeeinrichtung 31 zur Bedienstelle 2 und nach der Benützung wieder zum Transferbereich 12, wo sie von der Übergabeeinrichtung 11 wieder auf den Aufnahmebereich 7 gezogen wird.

Es versteht sich von selbst, dass die Weiterführvorrichtung 30 beliebig ausgebildet werden kann und sich in eine beliebige Richtung erstrecken kann, wobei dann jeweils der Transferbereich 12 und die Weiterführungsstelle entsprechend gewählt werden. Bei einer seitlich vom Regalständer 4 wegführenden Weiterführvorrichtung 30 wird der Transferbereich 12 bei einem Regalfach 5 am seitlichen Rand des Regalständers 4 angeordnet. Die Weiterführvorrichtung 30 umfasst vorzugsweise eine Linearbewegungseinheit und die daran verfahrbare Mitnahmeeinrichtung 31 für eine Kassette 3.

## Patentansprüche

1. Automatisches Kassettenlager (1) mit mindestens einer Bedienstelle (2) zum Befüllen und Entleeren einer angeforderten Kassette (3), mit mindestens einem Regalständer (4) mit Regalfächern (5) für Kassetten (3) und mit mindestens einem Bediengerät (6), das einen Aufnahmebereich (7) für eine Kassette (3), eine Bewegungsvorrichtung (8) zum Bewegen des Aufnahmebereichs (7) in einem Bewegungsbereich (9) auf einer Zugangsseite des mindestens einen Regalständers (4) und eine Übergabeeinrichtung (11) zum Übergeben von Kassetten (3) zwischen dem Regalständer (4) und dem Aufnahmebereich (7) umfasst, wobei ein Bereich des Regalständers (4) als Transferbereich (12) zum Durchführen von Kassetten (3) vom Bewegungsbereich (9) zur Bedienstelle (2) ausgebildet ist, der Transferbereich (12) zwei Zugänge aufweist, einen ersten Zugang (13) vom Bewegungsbereich (9) her und einen zweiten Zugang (14), über den die Kassette (3) gegen die Bedienstelle (2) zu führen ist, **dadurch gekennzeichnet, dass** die Übergabeeinrichtung (11) schwenkbar angeordnete Betätigungselemente umfasst, welche um im Wesentlichen senkrecht zu einer Übergaberichtung stehende Achsen schwenkbar in der Form eines Scherengitters (22) angeordnet sind, wobei ein Abschnitt des Scherengitters von zwei Betätigungselementen gebildet wird, die um einen zentralen Schwenkpunkt schwenkbar miteinander verbunden sind, und mindestens drei Abschnitte aneinander anschliessend angeordnet sowie bei den freien Enden der Betätigungselemente schwenkbar miteinander verbunden sind.

2. Automatisches Kassettenlager (1) nach Anspruch 1, **dadurch gekennzeichnet, dass** die Schwenkbewegungen der Betätigungselemente um vertikale Achsen erfolgen.

3. Automatisches Kassettenlager (1) nach Anspruch 2, **dadurch gekennzeichnet, dass** sich das Scherengitter (22) in einer eingefahrenen Endposition in Übergaberichtung lediglich über einen Bereich erstreckt, welcher dem Produkt aus der Breite der Betätigungselemente und der Anzahl Scherenabschnitte entspricht.

4. Automatisches Kassettenlager (1) nach Anspruch 3, **dadurch gekennzeichnet, dass** ein erster Punkt des Scherengitters (22) am Bediengerät (6), vorzugsweise am Aufnahmebereich (7), festgesetzt ist und ein zweiter Punkt des Scherengitters (22), vorzugsweise ein zentraler Schwenkpunkt, mit einer Antriebseinrichtung (23, 24) verbunden ist, sodass durch die Bewegung des zweiten Punkts eine gewünschte Bewegung eines freien Endes des Scherengitters (22) erzielt wird.

5. Automatisches Kassettenlager (1) nach Anspruch 4, **dadurch gekennzeichnet, dass** die Antriebseinrichtung beim Scherengitter (22) eine Linearbewegungseinheit umfasst, bei der ein fester Teil (23) mit der Bewegungsvorrichtung und ein beweglicher Teil (24) mit dem zweiten Punkt des Scherengitters (22) verbunden ist.

6. Automatisches Kassettenlager (1) nach einem der Ansprüche 1 bis 5, **dadurch gekennzeichnet, dass** die Regalfächer (5), der Aufnahmebereich (7) und der Transferbereich (12) Kassettenführungen (15) umfassen auf denen Kassetten (3) aufliegen, wenn sie von der Übergabeeinrichtung (11) übergeben werden, wobei die Führungen (15) vorzugsweise als Rollenführungen ausgebildet sind.

7. Automatisches Kassettenlager (1) nach einem der Ansprüche 1 bis 6, **dadurch gekennzeichnet, dass** das Bediengerät (6) eine zweidimensionale Bewegungsvorrichtung (8) mit einer vertikal und einer horizontal angeordneten Linearbewegungseinheit (16, 17) umfasst, wobei der Aufnahmebereich (7) für Kassetten (3) an der vertikalen Linearbewegungseinheit (16) angeordnet ist und die vertikale Linearbewegungseinheit (16) an der horizontalen Linearbewegungseinheit (17) angeordnet ist.

8. Automatisches Kassettenlager (1) nach Anspruch 7, **dadurch gekennzeichnet, dass** die horizontale und die vertikale Linearbewegungseinheit (16, 17) je als Hohlprofil mit darin angeordnetem, an beiden Profilenden um Drehlagerungen geführtem Zahnriemenantrieb ausgebildet sind, wobei die Bewegung des Zahnriemens über einen durch einen Schlitz vorstehenden Mitnehmer auf den zu bewegenden Teil übertragen wird und je ein Antrieb (21) am einen Ende des Hohlprofils angeordnet ist, der mit dem Zahnriemen über eine formschlüssige Drehmomentübertragung in Antriebsverbindung steht.

9. Automatisches Kassettenlager (1) nach Anspruch 7 oder 8, **dadurch gekennzeichnet, dass** die Übergabeeinrichtung (11) an ihrem freien Ende zum Erzielen eines Halteeingriffs an einer Kassette (3) ein Eingriffselement (11 a) umfasst, wobei zum Erzielen und Lösen eines Eingriffs die Übergabeeinrichtung (11) eine horizontale Bewegung und die Bewegungsvorrichtung (8) eine vertikale Bewegung des Eingriffselements (11a) erzielbar macht.

10. Automatisches Kassettenlager (1) nach einem der Ansprüche 1 bis 9, **dadurch gekennzeichnet, dass** die Bedienstelle (2) eine Wiegezelle (27) umfasst, welche eine Bewegung einer Kassette (3) von der Bedienstelle (2) zum Regalständer (4) verhinderbar macht, wenn das Kassettengewicht über einem maximal zulässigen Gewicht liegt.

11. Automatisches Kassettenlager (1) nach einem der Ansprüche 1 bis 10, **dadurch gekennzeichnet, dass** das Bediengerät (6) eine Dreheinrichtung umfasst, welche den Aufnahmebereich (7) und die Übergabeeinrichtung (11) um 180° drehbar macht, so dass das Bediengerät (6) auch einen zweiten Regalständer (4) bedienen kann, der auf der vom ersten Regalständer (4) abgewandten Seite der Bewegungsbereiches (9) angeordnet ist.

12. Automatisches Kassettenlager (1) nach einem der Ansprüche 1 bis 11, **dadurch gekennzeichnet, dass** die Bedienstelle (2) bei der vom Bewegungsbereich (9) abgewandten Seite des Regalständers (4) angeordnet ist, die Übergabeeinrichtung (11) die Kassettenbewegungen vom Aufnahmebereich (7) durch den Transferbereich (12) bis zur Bedienstelle (2) durchführbar macht und bei der Bedienstelle (2) ein Bedienschieber (25) mit Antrieb (26) angeordnet ist, der den Zugang zur Kassette (3) frei gibt, wenn eine Kassette (3) bei der Bedienstelle (2) im Zugangsplatz ist.

13. Automatisches Kassettenlager (1) nach Anspruch 12, **dadurch gekennzeichnet, dass** auf der Aussenseite des Regalständers (4) eine Schutzwand mit einer Ausgangsöffnung (14) beim Transferbereich (12) vorgesehen ist, wobei die Ausgangsöffnung (14) von einem Ausgangsschieber (28) verschliessbar und zur Betätigung des Ausgangsschiebers (28) ein Antrieb (29) eingesetzt ist.

14. Automatisches Kassettenlager (1) nach einem der Ansprüche 1 bis 11, **dadurch gekennzeichnet, dass** beim Transferbereich (12) eine Weiterführungsstelle im Bereich des Regalständers (4) oder auf der dem Bewegungsbereich (9) abgewandten Seite des Regalständers (4) ausgebildet ist, die Übergabeeinrichtung (11) die Kassettenbewegungen vom Aufnahmebereich (7) bis zur Weiterführungsstelle durchführbar macht und sich eine Weiterführvorrichtung (30) von der Weiterführungsstelle zur Bedienstelle (2) erstreckt, so dass eine Kassette (3) bei der Weiterführungsstelle von der Weiterführungsvorrichtung (30) übernommen und zur Bedienstelle (2) transportiert werden kann.

15. Automatisches Kassettenlager (1) nach einem der Ansprüche 1 bis 14, **dadurch gekennzeichnet, dass** eine Steuerung mit der Bedienstelle (2), der Bewegungsvorrichtung (8) und der Übergabeeinrichtung (11) verbunden ist, wobei die Steuerung die Zugangsberechtigung zu einer Kassette (3) prüft und die zum Bereitstellen der Kassette (3) bei der Bedienstelle nötigen Bewegungen steuert.

## Claims

1. Automatic cassette store (1) comprising at least one handling place (2) for filling and discharging a requested cassette (3), comprising at least one rack post (4) having shelves (5) for cassettes (3) and comprising one operation appliance (6), which includes an holding area (7) for a cassette (3) a movement device (8) for moving said holding area (7) within a movement area (9) at an access side of said at least one rack post (4) and a hand-over device (11) for handing cassettes (3) over between said rack post (4) and said holding area (7), wherein one area of said rack post (4) is formed as a transfer area (12) for conducting cassettes (3) from said movement area (9) to said handling place (2), the transfer area (12) having two accessions, a first accession (13) from said movement area (9) and a second accession (14), over which the cassette (3) may be conducted towards said handling place (2), **characterised in that** said hand-over device (11) comprises actuation elements pivotally arranged, which are pivotal around axes substantially perpendicular to a hand-over direction and arranged in the form of a worm fence (22), wherein one section of said worm fence is formed by two actuation elements, which are pivotally interconnected about a central pivoting point, and at least three sections are arranged joining each other and are pivotally interconnected at the free ends of the actuation elements.

2. Automatic cassette store (1) according to claim 1, **characterised in that** the pivoting movements of said actuation elements take place about vertical axes.

3. Automatic cassette store (1) according to claim 2, **characterised in that** said worm fence (22), in a retracted end position, extends in hand-over direction only over an area, which corresponds to the product of the width of the actuation elements and the number of sections of said worm fence (22).

4. Automatic cassette store (1) according to claim 3, **characterised in that** a first point of said worm fence (22) is fixed to said operation appliance (6), preferably at said holding area (7), and a second point of said worm fence (22), preferably a central pivoting point, is connected to a driving device (23, 24) so that by movement of said second point a desired movement of a free end of said worm fence (22) is achieved.

5. Automatic cassette store (1) according to claim 4, **characterised in that** said driving device at said worm fence (22) comprises a linear movement unit, a fixed part (23) of which being connected to said movement device, and a mobile part (24) is connected to said second point of said worm fence (22).

6. Automatic cassette store (1) according to any of claims 1 to 5, **characterised in that** said shelves (5), said holding area (7) and said transfer area (12) comprise cassette guides (15) on which cassettes (3) are lying, when they are handed over by said hand-over device (11), said guides (15) being preferably formed as roller guides.

7. Automatic cassette store (1) according to any of claims 1 to 6, **characterised in that** said operation appliance (6) comprises a two-dimensional movement device (8) including a vertical and a horizontal linear movement unit (16, 17), wherein said holding area (7) for cassettes (3) is arranged at the vertical linear movement unit (16), and the vertical linear movement unit (16) is arranged at the horizontal linear movement unit (17).

8. Automatic cassette store (1) according to claim 7, **characterised in that** said vertical and said horizontal linear movement units (16, 17) are formed each as a hollow section with a toothed belt drive being arranged in it and being guided around swivel bearings at both section ends, wherein the movement of said toothed belt is transferred onto the part to be moved by a catch projecting through a slot, a respective drive means (21) being arranged at one end of said hollow section, which is in operating connection to the toothed belt via positive torque transfer means.

9. Automatic cassette store (1) according to claim 7 or 8, **characterised in that** said hand-over device (11) comprises an engaging element (11 a) at its free end for achieving a holding engagement at a cassette (3), wherein said hand-over device (11), for achieving and releasing an engagement, makes attainable a horizontal movement, while said movement device (8) makes attainable a vertical movement of said engaging element (11 a).

10. Automatic cassette store (1) according to any of claims 1 to 9, **characterised in that** said handling place (2) comprises a load cell (27), which renders impedable a movement of a cassette (3) from said handling place (2) to said rack post (4), if the cassette's weight exceeds a maximum admissible weight.

11. Automatic cassette store (1) according to any of claims 1 to 10, **characterised in that** said operation appliance (6) comprises a rotation device, which renders said holding area (7) and said hand-over device (11) rotatable about 180°, so that said operation appliance (6) is able to handle also a second rack post (4) which is arranged on that side of said movement area (9), which is averted from the first rack post (4).

12. Automatic cassette store (1) according to any of claims 1 to 11, **characterised in that** said handling place (2) is arranged at that side of said rack post (4), which is averted from said movement area (9), that said hand-over device (11) renders accomplishable the cassette movements from said holding area (7), through the transfer area (12) on to said handling place (2), and that a handling slider (25) with drive means (26) is arranged at said handling place (2) and clears the access to the cassette (3), if a cassette (3) is in the access place at said handling place (2).

13. Automatic cassette store (1) according to claim 12, **characterised in that** a protective wall having an outlet opening (14) is provided at the outside of said rack post (4) at the transfer area (12), wherein said outlet opening (14) may be closed by an outlet slider (28), and for actuating said outlet slider (28), drive means (29) are used.

14. Automatic cassette store (1) according to any of claims 1 to 11, **characterised in that** a carry on place is at the transfer area (12) in the region of said rack post (4) or at the side of the rack post (4) averted from the movement area (9), that said hand-over device (11) renders accomplishable the cassette movements from said holding area (7) up to said carry on place, and that a carry on device (30) extends from said carry on place up to the handling place (2), so that a cassette (3) is enabled to be taken over at the carry on place by the carry on device (30) and to be transported to said handling place (2).

15. Automatic cassette store (1) according to any of claims 1 to 14, **characterised in that** control means are connected to said handling place (2), to said movement device (8) and said hand-over device (11), wherein said control means checks the access authorisation to a cassette and controls the movements necessary for providing the cassette (3) at the handling place.

## Revendications

1. Stockage automatique de cassettes (1) comprenant au moins une place de service (2) pour remplir et évacuer une cassette (3) demandée, comprenant au moins une étagère (4) ayant des rayons d'étagère (5) pour des cassettes (3), et comprenant au moins un appareillage de service (6), qui comprend une zone de logement (7) pour une cassette (3), un dispositif de mouvement (8) pour mouvoir la zone de logement (7) dans une zone de mouvement (9) à un côté d'accès d'au moins une étagère (4), et un dispositif de transmission (11) pour transmettre des cassettes (3) entre l'étagère (4) et la zone de logement (7), dans lequel une zone de l'étagère (4) est formée comme une zone de transfert (12) pour le passage des cassettes (3) à partir de la zone de mouvement (9) vers la place de service (2), et la zone de transfert (12) comprend deux accès, un premier accès (13) à partir de la zone de mouvement (9) et un deuxième accès (14), à travers duquel la cassette doit être guidée vers la place de service (2), **caractérisé en ce, que** le dispositif de transmission (11) comprend des éléments d'actionnement disposés d'une manière pivotante, qui sont disposés pivotants autour des axes sensiblement perpendiculaires à une direction de transmission en forme d'un grillage à ciseaux (22), dans lequel une section du grillage à ciseaux est formée de deux éléments d'actionnement, qui sont connectés l'un à l'autre d'une façon pivotante autour d'un point de pivotement central, et au moins trois sections sont disposées en se joignant l'une à l'autre et sont connectées d'une manière pivotante l'une à l'autre aux bouts libres des éléments d'actionnement.

2. Stockage automatique de cassettes (1) selon la revendication 1, **caractérisé en ce, que** les mouvements pivotants des éléments d'actionnement ont lieur autour des axes verticaux.

3. Stockage automatique de cassettes (1) selon la revendication 2, **caractérisé en ce, que** le grillage à ciseaux (22), dans une position terminale rentrée en direction de transmission, s'étend seulement sur une région, qui correspond au produit de la largeur des éléments d'actionnement et du nombre des sections de ciseaux.

4. Stockage automatique de cassettes (1) selon la revendication 3, **caractérisé en ce, qu'**un premier point du grillage à ciseaux (22) est fixé au appareillage de service (6), de préférence à la zone de logement (7), et un deuxième point du grillage à ciseaux (22), de préférence un point de pivotement central est connecté avec un dispositif d'entraînement (23, 24), de manière qu'un mouvement souhaité d'un bout libre du grillage à ciseaux (22) est obtenu par le mouvement du deuxième point.

5. Stockage automatique de cassettes (1) selon la revendication 4, **caractérisé en ce, que** le dispositif d'entraînement au grillage à ciseaux (22) comprend une unité de mouvement linéaire, dont une partie fixe (23) est connectée avec le dispositif de mouvement et une partie mobile (24) est connectée avec le deuxième point du grillage à ciseaux (22).

6. Stockage automatique de cassettes (1) selon une quelconque des revendications 1 à 5, **caractérisé en ce, que** les rayons d'étagère (5), la zone de logement (7) et la zone de transfert (12) comprennent des guidages de cassette (15), sur lesquels des cassettes (3) reposent, quand elles sont transmis par le dispositif de transmission (11), les guidages étant formés, de préférence, comme des guidages à rouleaux.

7. Stockage automatique de cassettes (1) selon une quelconque des revendications 1 à 6, **caractérisé en ce, que** l'appareillage de service (6) comprend un dispositif de mouvement (8) à deux dimensions avec une unité de mouvement linéaire respective (16, 17) disposée verticalement et horizontalement, dans lequel la zone de logement (7) pour des cassettes (3) est disposée à l'unité de mouvement linéaire verticale (16), et l'unité de mouvement linéaire verticale (16) est disposée à l'unité de mouvement linéaire horizontale (17).

8. Stockage automatique de cassettes (1) selon la revendication 7, **caractérisé en ce, que** les unités de mouvement linéaire (16, 17) verticale et horizontale sont formées comme chacune comme un profil creux avec un entraînement à courroie dentée disposé à l'intérieur et guidée autour des coussinets de rotation aux deux bouts du profil, dans lequel le mouvement de la courroie dentée est transmis é la partie à mouvoir par un entraîneur faisant saillie à travers une échancrure, et qu'un entraînement respectif (21) est disposé à un bout du profil creux, qui est en connexion d'entraînement avec la courroie dentée par une transmission de moment d'un couple à engagement positif.

9. Stockage automatique de cassettes (1) selon la revendication 7 ou 8, **caractérisé en ce, que** le dispositif de transmission (11) comprend un élément de prise (11a) pour réaliser une prise à tenir une cassette (3) à son bout libre, dans lequel le dispositif de transmission (11) rend possible un mouvement horizontal, et le dispositif de mouvement (8) rend possible un mouvement vertical de l'élément de prise (11 a).

10. Stockage automatique de cassettes (1) selon une quelconque des revendications 1 à 9, **caractérisé en ce, que** la place de service (2) comprend une cellule de pesage (27), qui rend empêchable un mo9uvement d'une cassette (3) à partir de la place de service (2) vers l'étagère (4), si le poids de cassette dépasse un poids maximum admissible.

11. Stockage automatique de cassettes (1) selon une quelconque des revendications 1 à 10, **caractérisé en ce, que** l'appareillage de service (6) comprend un dispositif de rotation, qui rend possible la rotation de la zone de logement (7) et le dispositif de transmission (11) par 180°, de manière que l'appareillage de service (6) peut servir aussi une deuxième étagère (4), qui est disposé au côté détourné de la première étagère (4) de la zone de mouvement (9).

12. Stockage automatique de cassettes (1) selon une quelconque des revendications 1 à 11, **caractérisé en ce, que** la place de service (2) est disposée au côté de l'étagère, qui est détourné de la zone de mouvement (9), que le dispositif de transmission (11) rend réalisable les mouvements de cassette à partir de la zone de logement (7), à travers la zone de transfert (12) jusqu'à la place de service (2), et qu'un coulisseau de service (25) avec un entraînement (26) est disposé, qui débloque l'accès à la cassette (3), quand une cassette (3) chez la place de service (2) est à la place d'accès.

13. Stockage automatique de cassettes (1) selon la revendication 12, **caractérisé en ce, qu'**un écran protecteur avec une ouverture de sortie (14) est prévu à l'extérieur de l'étagère (4) chez la zone de transfert (12), dans lequel l'ouverture de sortie (14) peut être fermée par un coulisseau de sortie (28), et qu'un entraînement (29) est utilisé pour l'actionnement du coulisseau de sortie (28).

14. Stockage automatique de cassettes (1) selon une quelconque des revendications 1 à 11, **caractérisé en ce, qu'**une place de retransmission est formée dans la zone de transfert (12) dans la région de l'étagère (4) ou au côté de l'étagère détourné de la zone de mouvement (9), que le dispositif de transmission (11) rend réalisable les mouvements de cassette à partir de la zone de logement (7) jusqu'à la place de retransmission, et qu'un dispositif de retransmission (30) s'étend à partir de la place de retransmission vers la place de service (2), de manière qu'une cassette (3) peut être pris chez la place de retransmission par le dispositif de retransmission (30) et peut être transportée vers la place de service (2).

15. Stockage automatique de cassettes (1) selon une quelconque des revendications 1 à 14, **caractérisé en ce, qu'**un moyen de commande est connecté avec la place de service (2), le dispositif de mouvement (8) et avec le dispositif de transmission (11), dans lequel le moyen de commande examine l'autorisation d'accès à une cassette (3) et commende le mouvements nécessaires pour mettre la cassette (3) à la disposition à la place de service (2).
